# EUROPÄISCHE PATENTSCHRIFT

(11) **EP 0 562 213 B1**
(45) Veröffentlichungstag und Bekanntmachung des Hinweises auf die Patenterteilung: **25.09.1996**
(21) Anmeldenummer: 92810224.3
(22) Anmeldetag: 26.03.1992
(51) Int. Cl.: D03D 47/48

(54) **Luftleistenlegervorrichtung für Webmaschinen**
Pneumatic selvedge-forming device for looms
Appareil pneumatique pour la formation de lisières dans les métiers à tisser

(43) Veröffentlichungstag der Anmeldung: 29.09.1993
(73) Patentinhaber: SULZER RÜTI AG, CH-8630 Rüti (CH)
(72) Erfinder: Bertsch, Gotthilf, CH-8630 Rüti (CH)
(74) Vertreter: Heubeck, Bernhard

(56) Entgegenhaltungen:
- EP-A- 0 134 377
- EP-A- 0 149 969
- EP-A- 0 351 361
- EP-A- 0 483 067

## Beschreibung

Die Erfindung bezieht sich auf eine Luftleistenlegervorrichtung für Webmaschinen gemäss den Oberbegriff von Anspruch 1.

Aus der Offenlegungsschrift EP-0-149-969 ist eine Luftleistenlegervorrichtung bekannt, die das Schussfadenende vorübergehend mit einer Fangdüse hält, bis es mittels einer Einfädeldüse durch die Öse einer Leistenlegernadel geblasen wird. Daraufhin wird das Schussfadenende durch die Leistenlegernadel ins Webfach eingelegt.

Die dabei offenbarte Anordnung von bezüglich der Längsachse der Düsen parallel versetzten Fang- und Einfädeldüse weist den Nachteil auf, dass ein relativ langes Schussfadenende für ein sicheres Einfädeln in die Öse erforderlich ist, was eine relativ breite Webkante zur Folge hat. Diese Anordnung der Düsen bedingt zudem einen relativ schweren Träger für die Düsen. Eine weitere, im gleichen Dokument offenbarte Anordnung mit unmittelbar übereinander, auf der gleichen Achse angeordneten Düsen erlaubt kürzere Schussfadenende, wobei der Nachteil besteht, dass jede der beiden Düsen in den jeweils der gegenseitigen Düse vorgelagerten Fangkanal Schmutz fördert, der während dem Betrieb der Webmaschine nicht beseitigt werden kann. Der sich bildende Luftstau kann ein sicheres Einfädeln des Schussfadenendes behindern.

Der Erfindung liegt die Aufgabe zugrunde, eine bezüglich dieser Aspekte verbesserte Vorrichtung zu schaffen.

Die Erfindung löst die Aufgabe gemäss den kennzeichnenden Merkmalen von Anspruch 1.

In einer Leistenlegervorrichtung sind eine Fangdüse mit einem in der achsialen Verlängerung der Düse liegenden Fangkanal sowie eine Einfädeldüse mit einem in der achsialen Verlängerung der Düse liegenden Fangkanal mit sich überkreuzenden Luftstrahlachsen in einem Träger angeordnet, was eine schmale Bauweise der Vorrichtung zum Einfädeln des Schussfadenendes in die Öse bezw. den Haken der Leistenlegernadel und somit kurze Schussfadenende respektiv schmale Webkanten ermöglicht. Schmutzteile wie Fadenflug werden zuverlässig aus dem Spalt des Trägers sowie aus den Fangkanälen abgeführt und die Bildung eines Luftstaus wird verhindert. Die kompakte Anordnung erlaubt die Masse der Düsen sowie des Trägers zu reduzieren, weshalb für das Positionieren des Trägers schnellere Bewegungen möglich sind.

Im folgenden wird die Erfindung anhand von Ausführungsbeispielen beschrieben. Es zeigt
- Fig. 1: eine Ansicht mit den wesentlichen Komponenten einer Luftleistenlegervorrichtung;
- Fig. 2a: die Düsenanordnung sowie zugehörige Details einer weiteren Luftleistenlegervorrichtung ;
- Fig. 2b-2d: den Vorgang des Einfädelns des Schussfadens ;
- Fig. 3: eine Anordnung von Düse und Fangkanal im Träger.

Ein Webfach 31, in welches ein Schussfaden 21 eingetragen wird, ist durch Hochfachkettfäden 32 sowie Tieffachkettfäden 33 gebildet. Nicht dargestellt sind in Fig. 1 Randkettfäden respektiv eine Haltedüse, die den Schussfaden bezw. das Schussfadenende bis zum Schneid- und Einfädelvorgang halten. Die um den Drehpunkt 12 drehbare Leistenlegernadel 11a mit Spitze 13 und Öse 14 ist, wie mit der Stellung der Leistenlegernadel 11b angedeutet, in das Webfach 31 einführbar. Die Öse 14 kann auch einseitig offen als Haken ausgebildet sein. Der Übersichtlichkeit halber ist nur die Einfädeldüse 41 mit Fluidzuleitung 43 sowie der achsial zur Einfädeldüse 41 gegenüberliegende Fangkanal 42 dargestellt. Das nach dem Schneidvorgang resultierende Schussfadenende 21a wird durch die Einfädeldüse 41 z.B. mittels eines in der Fluidleitung 43 angedeuteten Fluidstromes, z.B. mit Luft, durch die Öse der Leistenlegernadel 11b in den Fangkanal 42 geblasen.

Fig. 2a zeigt im Detail die Elemente einer weiteren Luftleistenlegervorrichtung, die für den Vorgang des Einfädelns des Schussfadenendes in die Öse der Leistenlegernadel 11 von Bedeutung sind. Die beispielhafte Ausführung diese Leistenlegers mit Haltedüse 53 ist üblicherweise an der Gewebekante am Ende des Schusseintrages angeordnet. Der Träger 54 ist üblicherweise schwenkbar bezw. in Kettrichtung verschiebbar gelagert, sodass alle daran befestigten Elemente nach dem Einlegevorgang wegbewegbar sind, um z.B. den Anschlag des Webblattes nicht zu behindern. Die Einfädeldüse 41 sowie der in achsialer Verlängerung zur Düse liegende Fangkanal 42 als auch die Fangdüse 44 mit in achsialer Verlängerung zur Düse liegendem Fangkanal 45 sind mit sich überkreuzenden Luftstrahlachsen im Träger 54 angeordnet. Die sich überkreuzenden Luftstrahlachsen könne sich im Raum berühren oder auch derart überkreuzend angeordnet sein, dass nur die Projektion der räumlichen Achsen auf eine Ebene eine sich berührende Überkreuzung gibt. Ebenfalls dargestellt ist die Leistenlegernadel 11, in deren Öse der Schussfaden eingefädelt wird. Randkettfäden oder z.B. eine Haltedüse 53 halten den Schussfaden 21, bis er von einer Fadenschere 52 geschnitten wird. Um nach dem Schussfadenanschlag den Schussfaden 21 genau über dem Auslass der Fangdüse 44 zu positionieren ist am Träger 54 ein Garnpositionierdraht 51 vorgesehen, der die Lage des Schussfadens 21 im Spalt 55 des Trägers 54 bestimmt. Ein derart positionierter Schussfaden 21, der durch die Haltedüse 53 gehalten wird, ist aus Figur 2b ersichtlich. Ebenso ist das Webfach 31 mit Hochfachkettfäden 32 sowie Tieffachkettfäden 33 erkennbar. Der vorgängig vom Webblatt angeschlagene Schussfaden 21 ist durch Verkreuzen der Kettfäden bezw. durch Fachwechsel im Gewebe eingebunden.

Wie in Fig. 2c dargestellt wird die Fangdüse 44 mit Luft beschickt, der Schussfaden 21 durch die Fadenschere 52 geschnitten, und das Schussfadenende in den Fangkanal 45 eingeblasen. Dabei kommt ein Teilstück des Schussfadenendes vor den Auslass der Einfädeldüse 41 zu liegen. Die Leistenlegernadel 11 wird danach derart in den Spalt 55 des Trägers 54 eingeschwenkt, dass die Öse 14 über der Öffnung des Fangkanales 42 zu liegen kommt. Durch die Aktivierung der Einfädeldüse 41 wird, wie in Fig. 2d dargestellt, das Schussfadenende 21a durch den Luftstrom aus dem Fangkanal 45 herausgezogen und über die Öse 14 in den Fangkanal 42 geblasen. Das Schussfadenende wird darauf durch die Leistenlegernadel 11 ins Webfach 31 eingelegt, und somit die Webkante gebildet.

Die Stellung der Hochfachkettfäden 32 sowie der Tieffachkettfäden 33 des Webfaches 31 sind in den Figuren 2b-2d immer in der gleichen Position dargestellt. Die Stellung der Kettfäden beziehungsweise des Faches 31 kann sich natürlich während dem Schneid- und Einlegevorgang auch verändern.

Die erfindungsgemässe Leistenlegervorrichtung lässt sich natürlich nicht nur mit Luft sondern auch mit weiteren Fluiden wie z.B. Wasser betreiben.

Fig. 3 zeigt eine Aufsicht des Spaltes 55 im Träger 54 sowie die Anordnung des Garnpositionierdrahtes 51, der Öffnung der Fangdüse 44 und der Öffnung des Fangkanales 42. Die Öffnungen 42 und 44 sind vorzugsweise parallel oder annähern parallel zum Verlauf der Kettfäden angeordnet, um kurze Schussfadenenden zu erzielen. Die Lage der Öffnung der Fangdüse 44 respektiv der Einfädeldüse 41 wird zudem derart gewählt, dass das zu befördernde Schussfadenende 21a vorteilhaft in den Luftstrahl der Düse zu liegen kommt. Jede der sich überkreuzenden Luftstrahlachsen der beiden Düsen 41 und 44 kann in einer Ebene parallel zur Richtung der Kettfäden, parallel zur Eintragsrichtung des Schussfadens 21 oder in einer Ebene eines Zwischenbereiches zwischen diesen beiden Positionen liegen. Die Eintrittsöffnungen der Fangkanäle 42 und 45 sind üblicherweise achsial fluchtend zur gegenüberliegenden Düse angeordnet, wobei der weitere Verlauf der Fangkanäle in gerader oder gekrümmter Form ausgeführt sein kann.

Die Anordnung der beiden Düsen 41 und 44, wie sie in den Figuren 2a-2d gezeigt wurden, kann auch gegenseitig vertauscht werden, sodass die Fangdüse 44 oben und die Einfädeldüse 41 unten zu liegen kommt.

## Patentansprüche

1. Luftleistenlegervorrichtung für Webmaschinen mit einer Leistenlegernadel (11) zum Einlegen eines ausserhalb eines Webfaches (31) befindlichen Schussfadenendes (21a) in ein folgendes Webfach, umfassend einen Träger (54) mit einem Spalt (55), wobei im Träger (54) eine Fangdüse (44) und eine Einfädeldüse (41) angeordnet sind, wobei die auf den Schussfaden (21) einwirkende Fangdüse (44) zum Festhalten des Schussfadenendes (21a) und die Einfädeldüse (41) zum Einfädeln des Schussfadenendes (21a) in eine Öse der Leistenlegernadel (11) dient, wobei die beiden Düsen (44,41) jeweils einen in den Spalt (55) mündenden Strömungskanal aufweisen, und wobei achsial fluchtend zu jedem Strömungskanal der Düsen (44,41) auf der bezüglich dem Spalt (55) gegenüberliegenden Seite im Träger (54) jeweils ein Fangkanal (42,45) angeordnet ist, derart, dass zwischen der Einfädeldüse (41) und dem Fangkanal (42) ein erster Lufststrom und zwischen der Fangdüse (44) und dem Fangkanal (45) ein zweiter Luftstrom erzeugbar ist, dadurch gekennzeichnet, dass die durch die Fangdüse (44) und Fangkanal (45) gebildete Achse des ersten Luftstromes und die durch die Einfädeldüse (41) und Fangkanal (42) gebildete Achse des zweiten Luftstromes sich überkreuzen.

2. Luftleistenlegervorrichtung nach Anspruch 1, daduch gekennzeichnet, dass die beiden Achsen der Luftströme in einer Ebene liegen.

3. Luftleistenlegervorrichtung nach Anspruch 1, daduch gekennzeichnet, dass die beiden Achsen der Luftströme in zwei parallel versetzten Ebenen liegen.

4. Luftleistenlegervorrichtung nach einem der Ansprüche 1 bis 3, daduch gekennzeichnet, dass sich die im Spalt (55) des Trägers (54) befindlichen Öffnungen der beiden Fangkanäle (42,45) deckungsgleich gegenüber liegen.

5. Webmaschine, betrieben mit einer Luftleistenlegervorrichtung nach einem der vorhergehenden Ansprüche.

6. Webmaschine nach Anspruch 5, dadurch gekennzeichnet, dass die Fangdüse (44) sowie die Einfädeldüse (41) an einem in Kettrichtung hin und her verschiebbaren, im Rhythmus des Arbeitsspieles der Webmaschine gesteuerten, gemeinsamen Träger (54) angebracht sind, durch den die Düsen (41,44) zum Einfädeln des Schussfadens (21) in eine Öse (14) oder einen Haken der Leistenlegernadel (11) an die Webkante herangeführt werden.

## Claims

1. An air-operated selvage laying equipment for looms, having a selvage
laying needle (11) for laying the end (21a) of the weft yarn lying outside one shed (31) into a following shed, comprising a carrier (54) with a gap (55), whilst a catcher nozzle (44) and a threader nozzle (41) are arranged in the carrier (54), the catcher nozzle (44) acting upon the weft yarn (21) serving to hold the end (21a) of the weft yarn firmly and the threader nozzle (41) serving to thread the end (21a) of the weft yarn into an eye in the selvage laying needle (11), with each of the two nozzles (44, 41) exhibiting a flow channel opening into the gap (55), whilst in the carrier (54) on the opposite side of the gap (55) and in alignment axially with each flow channel from the nozzles (44, 41) a catcher channel (42, 45) is respectively arranged so that a first airstream may be generated between the threader nozzle (41) and the catcher channel (42) and a second airstream generated between the catcher nozzle (44) and the catcher channel (45), characterized in that
the axis of the first airstream formed by the catcher nozzle (44) and the catcher channel (45) and the axis of the second airstream formed by the threader nozzle (41) and the catcher channel (42) cross over one another.

2. An air-operated selvage laying equipment as in Claim 1,
characterized in that the axes of the two airstreams lie in one plane.

3. An air-operated selvage laying equipment as in Claim 1,
characterized in that the axes of the two airstreams lie in two offset parallel planes.

4. An air-operated selvage laying equipment as in one
of the Claims 1 to 3, characterized in that the openings of the two catcher channels (42, 45), which lie in the gap (55) in the carrier (54) lie opposite one another congruently.

5. A loom operated by an air-operated selvage laying equipment as in one of the preceding Claims.

6. A loom as in Claim 5, characterized in that
the catcher nozzle (44) as well as the threader nozzle (41) are fitted to a common carrier (54) which is able to shift to an fro in the warp direction and is controlled in rhythm with the working cycle of the loom, and by which the nozzles (41, 44) for threading the weft yarn (21) into an eye (14) or a hook of the selvage laying needle (11) are brought up to the selvage.

## Revendications

1. Dispositif pneumatique pour la formation d'une lisière dans des métiers à tisser, comportant une aiguille (11) de formation d'une lisière, pour l'insertion dans une foule de tissage ultérieure d'une extrémité (21a) d'un fil de trame située à l'extérieur d'une foule de tissage (31), comportant un support (54) présentant un interstice (55), tandis qu'une buse de reprise (44) et une buse d'enfilage (41) sont disposées dans le support (54), la buse de reprise (44) agissant sur le fil de trame (21) en vue de retenir l'extrémité (21a) du fil de trame, et la buse d'enfilage (41) servant à enfiler l'extrémité (21a) du fil de trame dans un oeillet de l'aiguille (11) de formation d'une lisière, les deux buses (44, 41) présentant chacune un canal d'écoulement débouchant dans l'interstice (55), et un canal de reprise respectif (42, 45) étant disposé dans le support (54), aligné axialement sur le canal d'écoulement respectif des buses (44, 41) disposé sur le côté opposé de l'interstice (55), de telle sorte qu'entre la buse d'enfilage (41) et le canal de reprise (42) un premier écoulement d'air soit créé et qu'entre la buse de reprise (44) et le canal de reprise (45) un second écoulement d'air soit créé, caractérisé en ce que l'axe du premier écoulement d'air, formé par la buse de reprise (44) et le canal d'écoulement (45), et l'axe du second écoulement d'air, formé par la buse d'enfilage (41) et le canal de reprise (42), se croisent.

2. Dispositif pneumatique pour la formation d'une lisière selon la revendication 1, caractérisé en ce que les deux axes des écoulements d'air sont situés dans un plan.

3. Dispositif pneumatique pour la formation d'une lisière selon la revendication 1, caractérisé en ce que les axes des deux écoulements d'air sont situés dans deux plans parallèles décalés.

4. Dispositif pneumatique pour la formation d'une lisière selon l'une des revendications 1 à 3, caractérisé en ce que les ouvertures des deux canaux de reprise (42, 45) situées dans l'interstice (55) du support (54) sont opposées et se recouvrent.

5. Métier à tisser exploité avec un dispositif pneumatique pour la formation d'une lisière selon l'une des revendications précédentes.

6. Métier à tisser selon la revendication 5, caractérisé en ce que la buse de reprise (44) ainsi que la buse d'enfilage (41) sont disposées sur un support (54) commun pouvant se déplacer en va-et-vient dans la direction de la chaîne, sous une commande rythmée par le déroulement du travail du métier à tisser, ce support amenant les buses (41, 44) sur le bord du tissu, pour l'enfilage du fil de trame (21) dans un oeillet (14) ou dans un crochet de l'aiguille (11) de formation d'une lisière.
